# EUROPÄISCHE PATENTSCHRIFT

(11) **EP 1 891 605 B1**
(45) Veröffentlichungstag und Bekanntmachung des Hinweises auf die Patenterteilung: **05.08.2015**
(21) Anmeldenummer: 05750542.2
(22) Anmeldetag: 14.06.2005
(51) Int. Cl.: G07C 5/00, B60R 25/00

(54) **VERFAHREN ZUR KOMMUNIKATION ZWISCHEN EINEM KRAFTFAHRZEUG UND EINER DIAGNOSEEINHEIT**
COMMUNICATION METHOD BETWEEN A MOTOR VEHICLE AND A DIAGNOSTIC UNIT
PROCEDE DE COMMUNICATION ENTRE UN VEHICULE AUTOMOBILE ET UNE UNITE DE DIAGNOSTIC

(43) Veröffentlichungstag der Anmeldung: 27.02.2008
(73) Patentinhaber: Bayerische Motoren Werke Aktiengesellschaft, 80809 München (DE)
(72) Erfinder: GUMPINGER, Franz, 81375 München (DE); TORLO, Marc, 85551 Kirchheim bei München (DE)
(86) Internationale Anmeldenummer: PCT/EP2005/006341
(87) Internationale Veröffentlichungsnummer: WO 2006/133722

(56) Entgegenhaltungen:
- EP-A- 0 778 549
- EP-A- 0 846 822
- EP-A- 0 895 198
- EP-A- 1 116 840
- DE-A1- 4 334 859
- DE-C1- 19 532 067

## Beschreibung

Die vorliegende Erfindung betrifft ein Verfahren zur Kommunikation zwischen einem Kraftfahrzeug und einer Diagnoseeinheit, bei welchem eine drahtlose Kommunikationsverbindung zwischen dem Kraftfahrzeug und der Diagnoseeinheit aufgebaut wird, nachdem eine Berechtigung der Diagnöseeinheit überprüft worden ist.

Ferner offenbart wird eine Diagnoseeinheit zur Durchführung eines solchen Verfahrens.

Zur Kommunikation zwischen einem Kraftfahrzeug und einer Diagnoseeinheit zum Zweck der Diagnose und/oder Programmierung oder zum Zugriff auf Kunden-, Adaptions- und/oder Fahrzeugdaten wird gemäß dem Stand der Technik üblicherweise eine drahtgebundene Schnittstelle verwendet. Die Diagnose-, Programmierund Datenkommunikation zum Fahrzeug ist in einem solchen Fall erst nach manuellem Anschließen möglich. Folglich ist insbesondere im Serviceumfeld der Datenaustausch nur an ausgewählten Prozesspunkten möglich.

Als Alternative zu drahtgebundenen Schnittstelle sind drahtlose Schnittstellen für die Kommunikation zwischen einem Kraftfahrzeug und einer Diagnoseeinheit bekannt. Diese sind jedoch - je nach Ausführungsform - mit verschiedenen Nachteilen behaftet.

Beispielsweise sind Telekommunikationszugänge auf Mobilfunkbasis heute in der Regel nicht bei allen Kraftfahrzeugen verfügbar und verursachen darüber hinaus weitere Kosten durch Provider-Gebühren. Zudem sind heutige Telefonschnittstellen weltweit nicht einheitlich. Um alle Varianten und lokalen Unterschiede zu berücksichtigen, wäre ein erheblicher technischer und finanzieller Aufwand zu betreiben.

Bekannte drahtlose Schnittstellen zur Kommunikation zwischen einem Kraftfahrzeug und einer Diagnoseeinheit sehen zudem oft keine Prüfung einer Berechtigung der Diagnoseeinheit vor. Sofern eine Prüfung einer Berechtigung der Diagnoseeinheit vorgesehen ist, ist hierzu nachteiligerweise zusätzlicher gerätetechnischer Aufwand und/oder programmtechnischer Aufwand und/oder Kommunikationsaufwand zu betreiben.

**Aus dem Dokument** EP 0 778 549 A2 **ist ein Verfahren bekannt zur Kommunikation zwischen einem Kraftfahrzeug und einer Diagnoseeinheit, die über eigene Mittel zur drahtlosen Kommunikation mit dem Kraftfahrzeug verfügt, bei welchem eine drahtlose Kommunikationsverbindung zwischen dem Kraftfahrzeug und der Diagnoseeinheit aufgebaut wird, nachdem eine Berechtigung der Diagnoseeinheit überprüft worden ist und bei welchem die Diagnoseeinheit mit einem dem Kraftfahrzeug zugeordneten Fahrzeugschlüssel (4) verbunden wird und die Berechtigung der Diagnoseeinheit anhand von in dem Fahrzeugschlüssel gespeicherten Berechtigungsdaten überprüft wird, wozu Berechtigungsdaten von dem Fahrzeugschlüssel über eine Kommunikationsverbindung zwischen einem Fahrzeugsahlüssellesegerät, in welches der Fahrzeugschlüssel eingelegt wird, und der Diagnoseeinheit an die Diagnoseeinheit übertragen werden.**

Aufgabe der vorliegenden Erfindung ist es, ein einfaches Verfahren zur Kommunikation zwischen einem Kraftfahrzeug und einer Diagnoseeinheit zu schaffen, bei welchem eine drahtlose Kommunikationsverbindung zwischen dem Kraftfahrzeug und der Diagnoseeinheit aufgebaut wird, nachdem eine Berechtigung der Diagnoseeinheit überprüft worden ist.

Gelöst wird die Aufgabe erfindungsgemäß durch ein Verfahren gemäß dem Anspruch, bei welchem die Diagnoseeinheit mit einem dem Kraftfahrzeug zugeordneten Fahrzeugschlüssel verbunden wird und die Berechtigung der Diagnoseeinheit anhand von in dem Fahrzeugschlüssel gespeicherten Berechtigungsdaten überprüft wird.

In heutigen Kraftfahrzeugen werden zunehmend elektronische Schließsysteme eingesetzt, welche auch per drahtloser Kommunikation das Öffnen und Schließen eines Fahrzeuges ermöglichen. Zur Absicherung der Kommunikation zwischen Fahrzeugschlüssel und Fahrzeug wird in der Regel ein bidirektionaler Datenaustausch durchgeführt. Im Fahrzeugschlüssel sind hierzu zur Überprüfung seiner Berechtigung, beispielsweise zum Entriegeln des Fahrzeugs, Berechtigungsdaten gespeichert. Der Erfindung liegt der Gedanke zu Grunde, diese bereits vorhandene Grundlage zur Überprüfung einer Berechtigung nun zur Lösung einer anderen, nämlich der vorliegenden, Aufgabe zu nutzen.

Ein erfindungsgemäßes Verfahren verursacht einen nur sehr geringen gerätetechnischen und programmtechnischen Aufwand und erlaubt dennoch eine wirkungsvolle Überprüfung der Berechtigung der Diagnoseeinheit zur Kommunikation mit dem Kraftfahrzeug.

Gemäß der vorliegenden Erfindung verfügt die Diagnoseeinheit über eigene Mittel zur unmittelbaren drahtlosen Kommunikation mit dem Kraftfahrzeug und es werden lediglich Berechtigurigsdaten von dem Fahrzeugschlüssel an die Diagnoseeinheit übertragen.

Welche Kommunikationsmittel seitens der Diagnoseeinheit zur drahtlosen Kommunikation mit dem Kraftfahrzeug vorzusehen sind, ist abhängig von der gewählten Kommunikationstechnologie. Hier sind verschiedenste drahtlose Technologien anwendbar (WLAN, Bluetooth, ...). Beispielsweise kann die Diagnoseeinheit einen angeschlossenen WLAN-Router umfassen. Vorzugsweise weist die Diagnoseeinheit sogar geeignete integrierte Kommunikationsmittel auf, beispielsweise eine integrierte WLAN-Schnittstelle.

Für die meisten möglichen Kommunikationstechnologien muss das Kraftfahrzeug bei dieser Variante der Erfindung ebenfalls über entsprechende Kommunikationsmittel, beispielsweise ein WLAN-Gateway, verfügen. Alternativ kann das Kraftfahrzeug in an sich bekannter Art und Weise temporär, beispielsweise nur im Werkstattbereich, mit entsprechenden Kommunikationsmitteln ausgerüstet werden. Zudem muss sich das Kraftfahrzeug in ausreichender Nähe zu den Kommunikationsmitteln der Diagnoseeinheit befinden.

Gemäß einer besonders bevorzugten Ausführungsform der ersten Variante der Erfindung verfügt die Diagnoseeinheit über geeignete Mittel, um mit dem Kraftfahrzeug, ebenfalls unmittelbar, über die gleiche Funktechnologie zu kommunizieren, über die auch der Fahrzeugschlüssel beim Ver- und Entriegeln mit dem Kraftfahrzeug kommuniziert. Eine solche Ausführungsform birgt den Vorteil, dass am Kraftfahrzeug keine zusätzlichen Gerätschaften, etwa ein WLAN-Gateway vorzusehen ist. Es können stattdessen die ohnehin für das elektrische Schließsystem am Kraftfahrzeug vorhandenen Kommunikationsmittel verwendet werden.

Die Übertragung der Berechtigungsdaten von dem Fahrzeugschlüssel an die Diagnoseeinheit erfolgt über eine Kommunikationsverbindung zwischen einem Fahrzeugschlüssellesegerät, in welches der Fahrzeugschlüssel eingelegt wird, und der Diagnoseeinheit. Die Kommunikationsverbindung zwischen dem Fahrzeugschlüssellesegerät und der Diagnoseeinheit ist vorzugsweise drahtgebunden ausgeführt.

Die in dem Fahrzeugschlüssel gespeicherten Berechtigungsdaten werden zur Übertragung an die Diagnöseeinheit gegebenenfalls verarbeitet, beispielsweise verschlüsselt. Je nach Ausführungsform ist bei der Diagnöseeinheit gegebenenfalls eine weitere Verarbeitung, beispielsweise Entschlüsselung, der übertragenen Daten vorzusehen. Anhand der empfangenen Berechtigungsdaten weist die Diagnoseeinheit gegenüber dem Kraftfahrzeug ihre Berechtigung zur Kommunikation mit dem Kraftfahrzeug nach. Aul Basis der empfangenen Berechtigungsdaten wird ein so genannter Session Key für eine verschlüsselte Übertragung generiert.

Nach dem erfolgreichen Aufbau einer Kommunikationsverbindung zwischen Kraftfahrzeug und Diagnoseeinheit muss der Fahrzeugschlüssel gemäß der Erfindung nicht notwendigerweise in dem Fahrzeugschlüssellesegerät verbleiben.

Gemäß einer anderen, nicht erfindungsgemäßen, Variante erfolgt die Kommunikation der Diagnoseeinheit mit dem Kraftfahrzeug über den Fahrzeugschlüssel. Die Diagnoseeinheit kommuniziert also mittelbar mit dem Kraftfahrzeug. Die Diagnoseeinheit muss in diesem Fall über keine eigenen Mittel zur drahtlosen Kommunikation mit dem Kraftfahrzeug verfügen. Gemäß dieser Variante wird zur Kommunikation der Diagnoseeinheit mit dem Kraftfahrzeug die - typischerweise als Funkschnittstelle ausgeführte - drahtlose Kommunikationsverbindung genutzt, welche - beispielsweise für die Entriegelung des Kraftfahrzeugs - ohnehin zwischen Fahrzeugschlüssel und Fahrzeug vorgesehen ist.

Gemäß dieser Variante wird die Diagnoseeinheit zur mittelbaren drahtlosen Kommunikation mit dem Kraftfahrzeug mit einem Fahrzeugschlüsselschreib-/lesegerät verbunden, in welches der Fahrzeugschlüssel eingelegt wird. Die Diagnoseeinheit muss lediglich zum Anschluss eines solchen Fahrzeugschlüsselschreib-/lesegeräts und zur mittelbaren Kommunikation mit dem Kraftfahrzeug über einen in das Fahrzeugschlüsselschreib-/lesegerät eingelegten Fahrzeugschlüssel geeignet sein.

Bei der Kommunikation gemäß dieser Variante fungiert der Fahrzeugschlüssel samt Fahrzeugschlüsselschreib-/lesegerät gewissermaßen als Gateway zwischen Kraftfahrzeug und Diagnoseeinheit. Vor dem Aufbau der Kommunikationsverbindung zwischen Kraftfahrzeug und Diagnoseeinheit wird in an sich bekannter Weise die Berechtigung des Fahrzeugschlüssels anhand der in diesem gespeicherten Berechtigungsdaten geprüft. Die Berechtigungsdaten brauchen nicht an die Diagnoseeinheit übertragen zu werden.

Das Kraftfahrzeug muss sich für eine ordnungsgemäße Funktion eines Verfahrens gemäß dieser Variante in ausreichender Nähe zu dem in das Fahrzeugschlüsselschreib-/lesegerät eingelegten Fahrzeugschlüssel befinden.

Neben den bereits genannten Vorteilen liegt ein weiterer wesentlicher Vorteil eines erfindungsgemäßen Kommunikationsverfahren darin, dass es mit keinerlei Providerkosten verbunden ist. Auch ansonsten ist die Kommunikation gemäß der vorliegenden Erfindung unabhängig von einem Provider, einem Mobilfunknetz und/oder anderen öffentlichen oder teilöffentlichen Kommunikationsnetzen.

Die beschriebene Kommunikationsformen sind in vielen Fällen über die bereits heute vorhandenen technischen Vorrichtungen durchführbar und erfordern keinen und/oder nur geringen Aufwand zur Adaption der vorhandenen Infrastruktur.

Anhand der beigefügten Zeichnungen wird die Erfindung weiter erläutert. Dabei zeigen schematisch
- Fig. 1: eine bevorzugte Ausführungsform einer Vorrichtung zur Durchführung eines erfindungsgemäßen Verfahrens und
- Fig. 2: eine bevorzugte Ausführungsform einer Vorrichtung zur Durchführung eines nicht erfindungsgemäßen Verfahrens der Variante.

Zwischen einer Diagnoseeinheit und einem Kraftfahrzeug ist eine Kommunikationsverbindung zum Austausch diagnoserelevanter Daten aufzubauen.

Fig. 1 zeigt eine bevorzugte Ausführungsform einer Vorrichtung zur Durchführung eines erfindungsgemäßen Verfahrens. Die Diagnoseeinheit 1 ist zur drahtlosen Kommunikation mit dem Kraftfahrzeug 2 an einen WLAN-Router 5 angeschlossen. Das Kraftfahrzeug 2 weist ein - nicht eigens abgebildetes - WLAN-Gateway auf, welches an eine Diagnoseschnittstelle des Kraftfahrzeugs 2 angeschlossen ist. Der WLAN-Router 5 und das WLAN-Gateway des Kraftfahrzeugs 2 ermöglichen aus technischer Sicht eine WLAN-Kommunikation zwischen der Diagnoseeinheit 1 und dem Kraftfahrzeug 2. Der Aufbau von Kommunikationsverbindungen über diese WLAN-Schnittstelle ist jedoch an die Überprüfung einer Berechtigung der Diagnoseeinheit 1 gebunden. An den Diagnosetester 1 ist hierzu ferner drahtgebunden ein Fahrzeugschlüssellesegerät 3 angeschlossen, in welches ein dem Kraftfahrzeug 2 zugeordneter Fahrzeugschlüssel 4 eingelegt werden kann. Sofern ein Fahrzeugschlüssel 4 eingelegt ist, werden über die drahtgebundene Kommunikationsverbindung zwischen dem Fahrzeugschlüssellesegerät 3 und dem Diagnosetester 1 Berechtigungsdaten von dem Fahrzeugschlüssel 4 an den Diagnosetester 1 übertragen. Der Diagnosetester 1 weist anhand der empfangenen Berechtigungsdaten gegenüber dem Kraftfahrzeug 2 seine Berechtigung zur Kommunikation mit dem Kraftfahrzeug nach. Der zum Nachweis der Berechtigung erforderliche Informationsaustausch erfolgt - ebenso wie die anschließende Kommunikation - bereits über die WLAN-Schnittstelle.

Fig. 2 zeigt eine Vorrichtung zur Durchführung eines nicht erfindungsgemäßen Verfahrens der Variante. Die Diagnoseeinheit 1' ist zur drahtlosen Kommunikation mit dem Kraftfahrzeug 2' an ein Fahrzeugschlüsselschreib-/lesegerät 3' angeschlossen. In dieses Fahrzeugschlüsselschreib-/lesegerät 3' wird ein dem Kraftfahrzeug 2' zugeordneter Fahrzeugschlüssel 4' eingelegt. Zwischen dem Fahrzeugschlüssel 4' und dem Kraftfahrzeug 2' ist - beispielsweise für die Entriegelung des Kraftfahrzeugs - eine Funkschnittstelle vorgesehen. Diese Funkschnittstelle wird im vorliegenden Fall zur Kommunikation der Diagnoseeinheit1' mit dem Kraftfahrzeug 2' genutzt. Der fahrzeugseitige Teil der Funkschnittstelle ist hierzu in solcher Weise ausgeführt und mit einer Diagnoseschnittstelle des Kraftfahrzeugs 2' verbunden, dass ein Austausch diagnoserelevanter Daten über die Funkschnittstelle möglich wird. Der Fahrzeugschlüssel 4' und das Fährzeugschlüsselschreib-/lesegerät 3' fungieren gemeinsam als Gateway zwischen Kraftfahrzeug 2' und Diagnoseeinheit 1'. Vor dem Aufbau einer Kommunikationsverbindung zwischen Kraftfahrzeug 2' und Diagnoseeinheit 1' wird über ein Challenge-Response-Verfahren die Berechtigung des Fahrzeugschlüssels 4' anhand der in diesem gespeicherten Berechtigungsdaten geprüft. Eine erfolgreich überprüfte Berechtigung des Fahrzeugschlüssels 4' wird als Berechtigung der Diagnoseeinheit 1' zum Aufbau einer Kommunikationsverbindung mit dem Kraftfahrzeug 2' gewertet.

## Patentansprüche

1. Verfahren zur Kommunikation zwischen einem Kraftfahrzeug (2) und einer Diagnoseeinheit (1), die über eigene Mittel (5) zur drahtlosen Kommunikation mit dem Kraftfahrzeug verfügt, bei welchem eine drahtlose Kommunikationsverbindung zwischen dem Kraftfahrzeug und der Diagnoseeinheit aufgebaut wird, nachdem eine Berechtigung der Diagnoseeinheit überprüft worden ist,
bei welchem die Diagnoseeinheit mit einem dem Kraftfahrzeug zugeordneten Fahrzeugschlüssel (4) verbunden wird
und die Berechtigung der Diagnoseeinheit anhand von in dem Fahrzeugschlüssel gespeicherten Berechtigungsdaten überprüft wird, wozu Berechtigungsdaten von dem Fahrzeugschlüssel über eine Kommunikationsverbindung zwischen einem Fahrzeugschlüssellesegerät (3), in welches der Fahrzeugschlüssel eingelegt wird, und der Diagnoseeinheit an die Diagnoseeinheit übertragen werden,
**dadurch gekennzeichnet,**
**dass** auf Basis der empfangenen Berechtigungsdaten ein Session Key für eine verschlüsselte Kommunikationsverbindung zwischen der Diagnoseeinheit und dem Kraftfahrzeug generiert wird, und dass die verschlüsselte kommunikationsverbindung nach ihrem erfolgreichen Aufbau unabhängig vom Verbleib des Fahrzeugschlüssels in dem Fahrzeugschlüssellesegerät fortbesteht.

## Claims

1. A method for communicating between a motor vehicle (2) and a diagnostic unit (1), which has its own means (5) for wireless communication with the motor vehicle, wherein a wireless communication connection is established between the motor vehicle and the diagnostic unit once an authorisation of the diagnostic unit has been checked, wherein the diagnostic unit is connected to a vehicle key (4) associated with the motor vehicle and the authorisation of the diagnostic unit is checked with the aid of authorisation data stored in the vehicle key, for which purpose authorisation data are transmitted to the diagnostic unit from the vehicle key via a communication connection between a vehicle key reading apparatus (3), in which the vehicle key is inserted, and the diagnostic unit, **characterised in that** based on the authorisation data received, a session key for an encrypted communication connection between the diagnostic unit and the motor vehicle is generated and **in that** the encrypted communication connection continues, once it has been successfully established, independently of whether the vehicle key remains in the vehicle key reading apparatus.

## Revendications

1. Procédé permettant la communication entre un véhicule (2) et une unité de diagnostic (1) qui est équipée de moyens propres (5) permettant une communication sans fil avec le véhicule, selon lequel une liaison de communication sans fil entre le véhicule et l'unité de diagnostic est établie après qu'une autorisation de l'unité de diagnostic ait été contrôlée, l'unité de diagnostic est reliée à une clef (4) associée au véhicule, et l'autorisation de l'unité de diagnostic est vérifiée sur le fondement de données d'autorisation enregistrées dans la clef du véhicule, à cet effet des données d'autorisation étant transmises à l'unité de diagnostic par l'intermédiaire d'une liaison de communication entre un appareil de lecture de la clef du véhicule (3) dans lequel la clef du véhicule est insérée, et l'unité de diagnostic,
**caractérisé en ce que**
sur le fondement des données d'autorisation reçues, une clé de session pour une liaison de communication codée entre l'unité de diagnostique et le véhicule est créée, et après l'établissement réussie de celle-ci la liaison de communication bloquée est poursuivie indépendamment du maintien de la clef du véhicule dans l'appareil de lecture de la clef du véhicule.
